# EUROPÄISCHE PATENTSCHRIFT

(11) **EP 3 893 689 B1**
(45) Veröffentlichungstag und Bekanntmachung des Hinweises auf die Patenterteilung: **31.08.2022**
(21) Anmeldenummer: 19831972.5
(22) Anmeldetag: 28.11.2019
(51) Int. Cl.: A45C 11/36, A45C 11/34

(54) **VORRICHTUNG ZUR GESICHERTEN AUFNAHME VON ZEICHENUTENSILIEN**
DEVICE FOR SECURELY RECEIVING DRAWING UTENSILS
DISPOSITIF POUR RECEVOIR EN SECURITÉ DES INSTRUMENTS DE DESSIN

(30) Priorität: 12.12.2018 AT 602352018; 20.03.2019 AT 502402019
(43) Veröffentlichungstag der Anmeldung: 20.10.2021
(73) Patentinhaber: Gugubauer, Thomas, 4650 Edt bei Lambach (AT)
(72) Erfinder: Gugubauer, Thomas, 4650 Edt bei Lambach (AT)
(74) Vertreter: Hübscher & Partner Patentanwälte GmbH
(86) Internationale Anmeldenummer: PCT/AT2019/060406
(87) Internationale Veröffentlichungsnummer: WO 2020/118325

(56) Entgegenhaltungen:
- EP-A1- 2 221 187
- AT-A1- 501 084
- DE-U1-202013 103 074

## Beschreibung

### Technisches Gebiet

Die Erfindung bezieht sich auf eine Vorrichtung zur gesicherten Aufnahme von Zeichenutensilien, die wenigstens ein Zeichendreieck zwischen zwei dreieckförmigen Platten einer dreieckförmigen Basisaufnahme aufnimmt, wobei die Platten derart zueinander angeordnet und miteinander verbunden sind, dass zwischen ihnen ein Fach für das Zeichendreieck aufgespannt ist, wobei das Fach an einer Seite eine Einschuböffnung für das Zeichendreieck und in einer Platte einen von der Einschuböffnung ausgehenden Einschubrichtungsparallelen Einschubschlitz für ein Griffstück des Zeichendreiecks aufweist und wobei oberhalb der den Einschubschlitz aufweisenden dreieckförmigen Platte der Basisaufnahme für ein großes Zeichendreieck wenigstens eine weitere, ein Zusatzfach für zusätzliche Zeichenutensilien aufspannende Deckplatte angeordnet ist, die unter Aufspannung des Zusatzfaches mit der Basisaufnahme verbunden ist.

### Stand der Technik

Eine solche Vorrichtung ist beispielsweise aus der DE 202013103074 U1 bekannt. Eine Vorrichtung zur Aufnahme von rechteckigen Linealen offenbart die AT 501084 A1. Weitere gattungsgemäße Vorrichtungen zeigen die GB 2155406 A, die eine Aufnahmevorrichtung für einen Radiergummi, einen Spitzer und zwei Stifte offenbart, die CN 103507501 A und die DE202004013993 U1.

Derartige Vorrichtungen werden aus Kunststoff, Holz oder Metall, beispielsweise Aluminium gefertigt, und weisen eine hohe Verwindungssteifigkeit auf, womit Zeichendreiecke und/oder Lineale gegen mechanische Schäden geschützt werden können. Die Vorrichtungen sollen einen bruchgesicherten Transport der Lineale in Schultaschen erlauben. Bekannte Schutzhüllen weisen eine Dreiecksform auf und können an der Hypotenuse mit einer Maßeinteilung ausgestattet sein und damit selbst als Messwerkzeug bzw. als Verschiebehilfe für Zeichendreiecke verwendet werden.

### Darstellung der Erfindung

Der Erfindung liegt somit die Aufgabe zugrunde, zumindest zwei Dreiecke ein Lineal und gegebenenfalls Zeichenstifte, Spitzer und Radiergummi gesichert und platzsparend aufzunehmen, um diese vor einer Beschädigung oder vor Bruch zu schützen. Unter dem Begriff "Lineal" werden auch Schriftschablonen verstanden. in Es sollen Zeichenstifte in einer Vielzahl an unterschiedliche Dimensionen und mit unterschiedlichen Querschnitten gesichert in der Vorrichtung aufgenommen werden können.

Die Erfindung löst die gestellte Aufgabe durch die Bereitstellung einer Vorrichtung nach Anspruch 1. Dabei ist zwischen der Hypotenuse der Basisaufnahme und der näherliegenden Deckplatte wenigstens eine nutförmige Stiftaufnahme vorgehesen, die derart ausgestaltet ist, dass sie einen Zeichenstift flankenseitig klemmend aufnimmt und dass die Stiftaufnahme eine in Stiftaufnahmelängsrichtung verlaufende T-Nut umfasst, in die wenigstens eine, eine Stifthalterung für einen Zeichenstift bildende und von einer in die T-Nut eingesetzten Führungsplatte abragende, zweischenkelige Klemmfeder zur Aufnahme des Zeichenstiftes eingesetzt ist.

Zur gesicherten Aufnahme von Zeichenstiften mit der Vorrichtung ist zwischen der Hypotenuse der Basisaufnahme und der näherliegenden Deckplatte wenigstens eine nutförmige Stiftaufnahme vorgesehen, die derart ausgestaltet ist, dass sie einen Zeichenstift flankenseitig klemmend aufnimmt. Es können ein, zwei oder mehrere nutenförmige Stiftaufnahmen vorgesehen sein, die einen Zeichenstift, insbesondere einen Bleistift klemmend aufnehmen. Runde, 3-eckige, 6-eckige oder beliebig profiliert Zeichenstifte werden vorzugsweise mittels entlang der Längsseiten der Stiftaufnahmen, zwischen welche die Zeichenstifte einsetzbar sind, angeordneter, vorzugsweise elastischer, gegen den Aufnahmeraum vorspringender Noppen oder Lippen gesichert im Aufnahmeraum gehalten. Damit können Zeichenstifte bruchgesichert aufgenommen werden.

Da heutzutage Zeichenstifte in einer Vielzahl an unterschiedliche Dimensionen und mit unterschiedlichen Querschnitten am Markt erhältlich sind ist es, um die Stiftaufnahme anpassen zu können, von Vorteil entsprechende Maßnahmen zu setzen. Dazu umfasst die Stiftaufnahme eine in Stiftaufnahmelängsrichtung verlaufende T-Nut, in die wenigstens eine, eine Halterung für einen Zeichenstift bildende und von einer in die T-Nut eingesetzten Führungsplatte abragende, zweischenkelige Klemmfeder zur Aufnahme des Zeichenstiftes eingesetzt ist. Der jeweilige Zeichenstift wird zwischen die zwei Schenkel der Klemmfeder eingesetzt und von dieser gesichert gehalten. Es können zwei oder mehrere Halterungen in Stiftaufnahmelängsrichtung, gegebenenfalls auswechselbar, nebeneinander in die T-Nut eingesetzt sein. Auch kann die Halterung eine entsprechend an den aufzunehmenden Zeichenstift angepasste Profillänge und Dimension aufweisen. Die Länge kann von einem Nutzer im Bedarfsfall vorzugsweise selbst angepasst werden.

Oberhalb der den Einschubschlitz aufweisenden dreieckförmigen Basisaufnahme für das große Zeichendreieck ist also in wenigstens einer parallelen Aufnahmeebene wenigstens ein weiteres Fach vorgesehen, das von der Deckplatte aufgespannt wird. Die Deckplatte ist unter Aufspannung des Faches für zusätzliche Zeichenutensilien mit der Basisaufnahme verbunden, insbesondere mit ihr einstückig ausgebildet.

Damit können zwei oder mehrere Zeichenutensilien in einer Vorrichtung gesichert aufgenommen werden. Insbesondere kann das Zusatzfach eine Aufnahme für ein kleineres Zeichendreieck bildet, dessen dreieckförmige Deckplatte zwischen die Katheten der Basisaufnahme unter Freilassung der Einschuböffnung eingesetzt ist.

Die Einschubschlitze für das kleinere und für das größere Zeichendreieck können der gleichen oder gegenüberliegenden Katheten der Basisaufnahme zugeordnet sein. Zudem kann eine weitere, eine Aufnahme für ein rechteckförmiges Lineal bildende Zusatzaufnahme vorgesehen sein, wobei die eine Aufnahme für ein rechteckförmiges Lineal bildende Zusatzaufnahme eine Deckplatte umfasst, die planparallel zur Basisaufnahme oberhalb der Basisaufnahme angeordnet ist und deren Einschubschlitz im Bereich einer der beiden Katheten der Basisaufnahme vorgesehen ist. Der Einschubschlitz kann ebenfalls wie bei den Zeichendreiecken im Bereich einer der beiden Katheten der Basisaufnahme vorgesehen sein. Vorzugsweise ist die eine Einschuböffnung für das große Zeichendreieck einer Kathete und sind die Einschuböffnungen für das kleine Zeichendreieck sowie das Lineal der anderen, gegenüberliegenden Kathete der Vorrichtung zugeordnet. Die Deckplatten können wiederum von einer Einschuböffnung ausgehende Einschubschlitze bzw. die bereits erwähnten Durchbrechungen aufweisen, um ein jeweiliges Lineal bzw. Zeichendreieck zur Entnahme sauber greifen zu können.

Sind die Platten der Basisaufnahme bzw. sind die Platte der Basisaufnahme und die Deckplatte derart voneinander beabstandet, dass sie das Zeichendreieck, gegebenenfalls unter Zwischenlage eines Halteelementes, klemmend zwischen sich aufnehmen, so ist mit einfachen Mitteln ein sicherer Halt der Zeichenutensilien in der Vorrichtung gewährleistet. Haltemittel können beispielsweise Kunststofflagen, Stofflagen od. dgl. sein, die einerseits die Zeichenutensilien schonen und anderseits eine entsprechende Haftreibung aufweisen, womit die Zeichenutensilien nur gewollt aus der Vorrichtung entnommen werden können. Das Festhalten von Zeichenutensilien, insbesondere Dreiecken oder Linealen, in der jeweiligen Aufnahme erfolgt durch Klemmung der jeweiligen Zeichenutensilie gegen die Oberseite und/oder gegen die Unterseite der jeweiligen Aufnahme. Die Zeichenutensilie ist zwischen Oberseite und Unterseite der von gegebenenfalls teilweise durchbrochenen Platten begrenzten Aufnahme eingeschoben. Die Durchbrechungen können den Zugriff auf die jeweilige Zeichenutensilie zur Entnahme derselben ermöglichen.

Vorzugsweise kann über der Basisaufnahme zwischen zwei in einer Ebene liegenden Deckplatten und seitlich neben der Einschuböffnung ein quaderförmiges Aufnahmefach für einen Radiergummi vorgesehen sein, wobei wenigstens eine das Aufnahmefach begrenzenden Wandung gegebenenfalls in das Aufnahmefach vorragende Klemmnoppen umfasst. Damit kann in der Vorrichtung zusätzlich in einfacher Weise ein Radiergummi verwahrt werden. Die Aufnahme für den Radiergummi kann aus der ein Aufnahmefach begrenzenden Wandung vorragende Klemmnoppen umfassen, mit denen der Radiergummi im Aufnahmefach geklemmt werden kann. Die Klemmnoppen können dabei einer oder beiden, insbesondere gegenüberliegenden, Wandungen zugehören, welche den Radiergummi zwischen sich klemmen. Sind die Klemmnoppen zwei, gegenüberliegenden Wandungen des Aufnahmefachs zugeordnet, empfiehlt es sich die Klemmnoppen beider Wandungen zueinander auf Lücke zu versetzen.

Soll mit der Vorrichtung mit einfachen Mitteln ein Längenmaß auf einen Zirkel übertragen werden, so ist es von Vorteil, wenn die eine Dreiecksform aufweisende Basisaufnahme im Bereich der Hypotenuse mit einer Maßeinteilung mit Skalenstrichen versehen und der Skalenstrich eines Nullpunktes mit einem Zirkelansatzpunkt ausgestattet ist. Insbesondere bildet die Vorrichtung ein skaliertes Lineal (30 cm) mit einem Einstechpunkt für einen Zirkel. Entlang der Hypotenuse der Vorrichtung ist somit ein Längenmaßinstrument vorgesehen, welches eine Skalierung in Millimeterschritten von null bis 30cm aufweist. Die Skalierung verläuft von links nach rechts oder von rechts nach links, wobei der Messbereich beim Nullpunkt beginnt, der besagten Einstechpunkt für einen Zirkel aufweist.

Die Halterung ist in der T-Nut in Stiftaufnahmelängsrichtung vorzugsweise in Verschiebeabschnitten verschiebbar geführt, wobei die Verschiebeabschnitte von Rastelementen begrenzt sind. Damit kann einem Verlust der Halterungen bei entnommenem Zeichenstift und stirnseitig offener T-Nut vorgebeugt werden. Die T-Nut kann stirnseitig allerdings auch mit einem in die T-Nut einschiebbaren Stopfen verschlossen werden.

Des Weiteren kann zwischen der Hypotenuse und der näherliegenden Deckplatte ein Aufnahmebehälter für einen Spitzer od. dgl. vorgesehen sein.

Mit der Vorrichtung wird die Möglichkeit geschaffen, die für den Unterricht erforderlichen Schreib- und Zeichengeräte in einem Behältnis gesichert aufzubewahren und zu transportieren, einfach zu entnehmen, ohne Deckel, Klappen, Verschlüsse etc. öffnen zu müssen. Es können ein kleines und ein großes Zeichendreieck, ein Lineal (15 cm), zwei Zeichenstifte, ein Radiergummi und ein Zeichenstiftspitzer, ggf. mit herausnehmbarer Dose an der der Spitzer befestigt ist, mit der Vorrichtung gesichert transportiert werden.

Jedes Einzelteil kann sehr einfach mit 1 Hand (oder 2 Fingern) entnommen oder wieder eingesteckt / eigeschoben werden.

Die Vorrichtung kann auf ihrer vorder- und/oder Rückseite Datenfelder für Beschriftungen, beispielsweise ein Namensfeld, ein Datenfeld für Druck, Logo, Werbung u. dgl. sowie vorzugsweise auf der Rückseite einen wiederbeschreibbaren Stundenplan aufweisen.

### Kurze Beschreibung der Erfindung

In der Zeichnung ist der Erfindungsgegenstand beispielsweise dargestellt. Es zeigen
- Fig. 1: eine erfindungsgemäße Vorrichtung in Draufsicht,
- Fig. 2: die Vorrichtung aus Fig. 1 im Schnitt nach der Linie II-II,
- Fig. 3: einen vergrößerten Ausschnitt aus Fig. 1 mit einer bevorzugten Stiftaufnahme, und
- Fig. 4: die Stiftaufnahme aus fig. 3 im Schnitt nach der Linie IV-IV.

### Wege zur Ausführung der Erfindung

Die Vorrichtung 1 zur gesicherten Aufnahme von Zeichenutensilien nimmt ein großes Zeichendreieck 5 zwischen zwei Platten 7, 8 einer Basisaufnahme 4 auf, wobei die Platten 7, 8 derart zueinander angeordnet und miteinander verbunden sind, dass zwischen ihnen ein Fach für das Zeichendreieck 5 aufgespannt ist, wobei das Fach an einer Seite eine Einschuböffnung E2 für das Zeichendreieck 5 und in der Platte 7 einen von der Einschuböffnung E2 ausgehenden Einschubrichtungsparallelen Einschubschlitz für ein Griffstück 6 des Zeichendreiecks 5 aufweist. Oberhalb der den Einschubschlitz aufweisenden dreieckförmigen Platte 7 der Basisaufnahme 4 für das große Zeichendreieck 5 ist wenigstens eine weitere, ein Zusatzfach für zusätzliche Zeichenutensilien, ein kleines Zeichendreieck 2, aufspannende Deckplatte 3 angeordnet, die unter Aufspannung des Zusatzfaches mit der Basisaufnahme 4 verbunden ist. Die dreieckförmige Deckplatte 3 der Zusatzaufnahme ist zwischen die Katheten der Basisaufnahme 4 eingesetzt.

Links oben wird ein kleines Zeichendreieck 2 in die Vorrichtung 1 eingeschoben. Ein seitlicher Einschubschlitz E1 unter der obersten Deckplatte 3 ermöglicht die Entnahme des Zeichendreiecks 2 mit einer Schiebe-Bewegung nach links. Diese oberste Deckplatte 3 ist mit Abstand zu einer Basisaufnahme 4 angeordnet. Die Aufnahme für das kleine Zeichendreieck 2 wird nach unten hin von der Basisaufnahme 4 für ein großes Zeichendreieck 5 und nach oben hin von der obersten Deckplatte 3 begrenzt. Entlang von zwei der drei Seiten der Deckplatte 3 ist diese mit der Basisaufnahme 4 verbunden. Im Bereich der Dritten Seite ist der Einschubschlitz E1 für das kleine Zeichendreieck 2 vorgesehen.

Rechts oben befindet sich ein Namensfeld NAME, ein bedruckter Rahmen, in den mit einem permanenten Zeichenstift 13, ein Name eingetragen, oder in den ein Namensschild eingeschoben werden kann.

Darunter, in Richtung der Hypotenuse der dreieckförmigen Vorrichtung, ist in der Mitte der Vorrichtung 1, ist in der Basisaufnahme der Einschubschlitz E2 für das Griffstück des großen Zeichendreiecks 5 zu erkennen, das von rechts in die Basisaufnahme 4 der Vorrichtung eingeschoben wird. Mit einer Schiebebewegung nach rechts lässt sich das große Dreieck 5 mit seinem Griff 6 entnehmen oder kann es wieder in die Basisaufnahme 4 eingeschoben werden, die nach oben hin von der mittleren Platte 7 und nach unten hin von einer Basisplatte 8 begrenzt wird. Entlang von zwei der drei Seiten sind die mittlere Platte 7 und die Basisplatte 8 miteinander verbunden. Im Bereich der Dritten Seite ist der Einschubschlitz E2 für das große Zeichendreieck 6 vorgesehen.

In der Mitte der Vorrichtung, links neben dem Einschubschlitz E3, bzw. dem Griff 6 lässt sich ein Radiergummi 9 klemmend zwischen die Deckplatte 3 des kleinen Zeichendreiecks 2 und eine Deckplatte 10 eines Lineals 11 in eine Aufnahme einsetzen. Dabei ragen von der Deckplatte 3 Klemmnoppen 13 gegen das Aufnahmefach vor, die den Radiergummi 9 klemmend aufnimmt.

In der Mitte, unter dem Aufnahmefach ist in Richtung der Hypothenuse der Vorrichtung gesehen die Deckplatte 10 des Lineals 11 vorgesehen. Das Lineal 11 wird über einen nach links offenen Einschubschlitz E3 entnommen bzw. in die Vorrichtung eingeschoben. Mit einer Schiebebewegung nach links lässt sich das Lineal 11 entnehmen bzw. nach rechts wieder einschieben. Entlang von zwei oder drei Seiten der Deckplatte 10 ist diese mit der Basisaufnahme 4 verbunden. Im Bereich der Vierten, gegebenenfalls auch der Dritten Seite ist ein Einschubschlitz für das Lineal 11 vorgesehen, das durch seine Aufnahme durchgeschoben werden könnte.

Darunter befinden sich zwei nutförmige Stifthalterungen 12 für Zeichenstifte 13. Durch ein Kippen der der Zeichenstifte 13 in Folge eines Andrückens der Stiftspitze gegen die mittlere Platte 7 kann jeder Zeichenstift 13 aus der Vertiefung gehoben werden. Zeichenstifte 13 werden mittels entlang der Längsseiten der Aufnahmen, zwischen welche die Zeichenstifte 13 einsetzbar sind, angeordneter, vorzugsweise elastischer, gegen den Aufnahmeraum vorspringender Noppen 14 gesichert in der jeweiligen Stifthalterung 12 gehalten. Die Zeichenstifte 13 können eine Stärke, einen Querschnittsdurchmesser von 2 bis 14mm aufweisen.

Die Stifthalterung 12 weist eine in Stiftaufnahmelängsrichtung verlaufende T-Nut 16 auf, in die wenigstens eine, eine Halterung 15 für einen Zeichenstift 13 bildende und von einer in die T-Nut 16 eingesetzten Führungsplatte 17 abragende, zweischenkelige Klemmfeder 18 zur Aufnahme des Zeichenstiftes 13 eingesetzt ist. Die Halterungen 15 sind in der T-Nut 16 in Stiftaufnahmelängsrichtung in Verschiebeabschnitten verschiebbar geführt, wobei die Verschiebeabschnitte von Rastelementen, den Noppen 14, begrenzt sind.

Rechts daneben befindet sich eine Aufnahme 19 für einen Stiftspitzer 20 (Fig. 1). In die Aufnahme ist ein Behälter 21 eingesetzt, der stirnseitig behälterinnenseitig den Stiftspitzer 20 trägt. Damit kann ein Zeichenstift 13 bei in die Aufnahme 19 eingeschobenem Behälter 21 gespitzt werden und wird der Spitzabfall im Behälter bis zu seiner Entsorgung aufbewahrt.

Am unteren Ende ist im Bereich der Hypotenuse der Vorrichtung eine Lineal-Skala von 0 bis 30 cm angebracht (bedruckt). Abgestuft in mm-Schritten, jeder cm-Punkt ist mit einer Ziffer versehen. Somit existiert hier ein vollwertiges "Lineal". Der dem 0-Punkt der Skala zugeordnete Skalenstrich ist mit einem Einstechpunkt 0 für einen Zirkel ausgestattet.

## Patentansprüche

1. Vorrichtung (1) zur gesicherten Aufnahme von Zeichenutensilien, die wenigstens ein Zeichendreieck (5, 2) zwischen zwei dreieckförmigen Platten (7, 8) einer dreieckförmigen Basisaufnahme (4) aufnimmt, wobei die Platten (7, 8) derart zueinander angeordnet und miteinander verbunden sind, dass zwischen ihnen ein Fach für das Zeichendreieck (5) aufgespannt ist, wobei das Fach an einer Seite eine Einschuböffnung (E2) für das Zeichendreieck (5) und in einer Platte (7) einen von der Einschuböffnung (E1) ausgehenden Einschubrichtungsparallelen Einschubschlitz für ein Griffstück (6) des Zeichendreiecks (5) aufweist und wobei oberhalb der den Einschubschlitz (E3) aufweisenden dreieckförmigen Platte (7) der Basisaufnahme (4) für ein großes Zeichendreieck (5) wenigstens eine weitere, ein Zusatzfach für zusätzliche Zeichenutensilien aufspannende Deckplatte (3) angeordnet ist, die unter Aufspannung des Zusatzfaches mit der Basisaufnahme (4) verbunden ist, **dadurch gekennzeichnet, dass** zwischen der Hypotenuse der Basisaufnahme (4) und der näherliegenden Deckplatte (10) wenigstens eine nutförmige Stiftaufnahme vorgesehen ist, die derart ausgestaltet ist, dass sie einen Zeichenstift (13) flankenseitig klemmend aufnimmt und dass die Stiftaufnahme eine in Stiftaufnahmelängsrichtung verlaufende T-Nut umfasst, in die wenigstens eine, eine Stifthalterung (12) für einen Zeichenstift (13) bildende und von einer in die T-Nut (16) eingesetzten Führungsplatte (17) abragende, zweischenkelige Klemmfeder (18) zur Aufnahme des Zeichenstiftes (13) eingesetzt ist.

2. Vorrichtung (1) nach Anspruch 1, **dadurch gekennzeichnet, dass** die Zusatzaufnahme eine Aufnahme für ein kleineres Zeichendreieck (2) bildet, deren dreieckförmige Deckplatte (3) zwischen die Katheten der Basisaufnahme (4) eingesetzt ist.

3. Vorrichtung (1) nach Anspruch 1 oder 2, **dadurch gekennzeichnet, dass** die Zusatzaufnahme eine Aufnahme für ein rechteckförmiges Lineal (11) bildet, deren Deckplatte (10) oberhalb der Basisaufnahme (4) angeordnet ist und deren Einschubschlitz (E3) im Bereich einer der beiden Katheten der Basisaufnahme (4) vorgesehen ist.

4. Vorrichtung (1) nach einem der Ansprüche 1 bis 3, **dadurch gekennzeichnet, dass** die Platten (7, 8) der Basisaufnahme (4) derart voneinander beabstandet sind, dass sie das Zeichendreieck (5), gegebenenfalls unter Zwischenlage eines Halteelementes, klemmend zwischen sich aufnehmen.

5. Vorrichtung (1) nach einem der Ansprüche 2 bis 4, **dadurch gekennzeichnet, dass** die Platte (7) der Basisaufnahme (4) und die Deckplatte (3) derart voneinander beabstandet sind, dass sie das kleine Zeichendreieck (2) und/oder ein Lineal (11), gegebenenfalls unter Zwischenlage eines Halteelementes, klemmend zwischen sich aufnehmen.

6. Vorrichtung (1) nach einem der Ansprüche 1 bis 5, **dadurch gekennzeichnet, dass** über der Basisaufnahme (4) zwischen zwei in einer Ebene liegenden Deckplatten (3, 10) eine quaderförmiges Aufnahmefach für einen Radiergummi (9) vorgesehen ist, wobei wenigstens eine das Aufnahmefach begrenzenden Wandung in das Aufnahmefach vorragende Klemmnoppen 13 umfasst.

7. Vorrichtung (1) nach einem der Ansprüche 1 bis 6, **dadurch gekennzeichnet, dass** die eine Dreiecksform aufweisende Basisaufnahme (4) im Bereich der Hypotenuse mit einer Maßeinteilung mit Skalenstrichen versehen und der Skalenstrich eines Nullpunktes mit einem Zirkelansatzpunkt (0) ausgestattet ist.

8. Vorrichtung (1) nach einem der Ansprüche 1 bis 7, **dadurch gekennzeichnet, dass** die Stifthalterung (12) in der T-Nut (16) in Stiftaufnahmelängsrichtung in Verschiebeabschnitten verschiebbar geführt ist, wobei die Verschiebeabschnitte von Rastelementen (14) begrenzt sind.

## Claims

1. Apparatus (1) for receiving drawing utensils in a secured manner, said apparatus receiving at least one set square (5, 2) between two triangular plates (7, 8) of a triangular base receptacle (4), wherein the plates (7, 8) are arranged with respect to one another and are connected to one another such that a compartment for the set square (5) is spanned therebetween, wherein the compartment has on one side an insertion opening (E2) for the set square (5) and has, in a plate (7), an insertion slot for a grip piece (6) of the set square (5), said insertion slot starting from the insertion opening (E1) and being in parallel with the insertion direction, and wherein arranged above the triangular plate (7), having the insertion slot (E3), of the base receptacle (4) for a large set square (5) is at least one further cover plate (3), which spans an additional compartment for additional drawing utensils and is connected to the base receptacle (4) whilst spanning the additional compartment, **characterised in that** at least one groove-shaped pencil receptacle is provided between the hypotenuse of the base receptacle (4) and the closer cover plate (10), said pencil receptacle being configured such that it receives a drawing pencil (13) in a clamping manner on the flank side and that the pencil receptacle comprises a T-groove extending in a pencil receptacle longitudinal direction, into which at least one two-limbed clamping spring (18), which forms a pencil holder (12) for a drawing pencil (13) and protrudes from a guide plate (17) inserted into the T-groove (16), for receiving the drawing pencil (13) is inserted.

2. Apparatus (1) as claimed in claim 1, **characterised in that** the additional receptacle forms a receptacle for a smaller set square (2), the triangular cover plate (3) of which is inserted between the catheti of the base receptacle (4).

3. Apparatus (1) as claimed in claim 1 or 2, **characterised in that** the additional receptacle forms a receptacle for a rectangular ruler (11), the cover plate (10) of which is arranged above the base receptacle (4) and the insertion slot (E3) of which is provided in the region of one of the two catheti of the base receptacle (4).

4. Apparatus (1) as claimed in any one of claims 1 to 3, **characterised in that** the plates (7, 8) of the base receptacle (4) are spaced apart from one another such that they receive the set square (5) therebetween in a clamping manner, optionally with the interposition of a holding element.

5. Apparatus (1) as claimed in any one of claims 2 to 4, **characterised in that** the plate (7) of the base receptacle (4) and the cover plate (3) are spaced apart from one another such that they receive the small set square (2) and/or a ruler (11) therebetween in a clamping manner, optionally with the interposition of a holding element.

6. Apparatus (1) as claimed in any one of claims 1 to 5, **characterised in that** a cuboid receiving compartment for an eraser (9) is provided above the base receptacle (4) between two cover plates (3, 10) which lie in one plane, wherein at least one wall which delimits the receiving compartment comprises clamping studs (13) which protrude into the receiving compartment.

7. Apparatus (1) as claimed in any one of claims 1 to 6, **characterised in that** the base receptacle (4) which has a triangular shape is provided in the region of the hypotenuse with a scale having tick marks and the tick mark of a zero point is provided with a compass starting point (0).

8. Apparatus (1) as claimed in any one of claims 1 to 7, **characterised in that** the pencil holder (12) is guided in the T-groove (16) so as to be displaceable in the pencil receptacle longitudinal direction in displacement portions, wherein the displacement portions are delimited by latching elements (14).

## Revendications

1. Dispositif (1) servant à ranger de manière assurée des ustensiles de dessin, qui permet de ranger au moins une équerre à dessin (5, 2) entre deux plaques triangulaires (7, 8)d'une pièce de rangement triangulaire de base (4), dans lequel les plaques (7, 8) sont disposées l'une par rapport à l'autre et reliées entre elles de telle sorte qu'un compartiment pour l'équerre (5) est maintenu entre elles, dans lequel le compartiment présente sur une face une ouverture d'insertion (E2) pour l'équerre (5) et dans une plaque (7) une fente d'insertion sortant de l'ouverture d'insertion (E1) pour une poignée (6) de l'équerre (5) et parallèle à la direction d'insertion, et dans lequel, au-dessus de la plaque triangulaire (7) de la pièce de rangement de base (4) présentant la fente d'insertion (E3), est disposée de plus au moins une plaque de recouvrement (3) maintenant un compartiment supplémentaire pour des ustensiles de dessin supplémentaires qui est reliée à la pièce de rangement de base (4) sous contrainte de maintenir le compartiment supplémentaire, **caractérisé en ce qu'**entre l'hypoténuse de la pièce de rangement de base (4) et la plaque de recouvrement voisine (10), il est prévu au moins un rangement de crayon en forme de rainure qui configuré en sorte de permettre de ranger un crayon à dessin (13) serré sur le côté et que ce rangement de crayon comprend une rainure en T courant dans la direction longitudinale du rangement de crayon dans laquelle au moins un ressort de serrage (18) à deux branches formant un porte-crayon (12) pour un crayon à dessin (13) et dépassant d'une plaque de guidage (17) insérée dans la rainure en T (16) est inséré pour ranger le crayon à dessin (13).

2. Dispositif (1) selon la revendication 1, **caractérisé en ce que** le rangement supplémentaire forme un rangement pour une équerre à dessin plus petite (2) dont la plaque de recouvrement triangulaire (3) est insérée entre les côtés d'angle droit de la pièce de rangement de base (4).

3. Dispositif (1) selon la revendication 1 ou 2, **caractérisé en ce que** le rangement supplémentaire forme un rangement pour une règle rectangulaire (11) dont la plaque de recouvrement triangulaire (10) est disposée au-dessus de la pièce de rangement de base (4) et dont la fente d'insertion (E3) est prévue dans la zone d'une des deux côtés d'angle droit de la pièce de rangement de base (4).

4. Dispositif (1) selon une des revendications 1 à 3, **caractérisé en ce que** les plaques (7, 8) de la pièce de rangement de base (4) sont espacées entre elles de sorte qu'elles rangent et serrent entre elles l'équerre à dessin (5), le cas échéant avec interposition d'un élément de maintien.

5. Dispositif (1) selon une des revendications 2 à 4, **caractérisé en ce que** la plaque (7) de la pièce de rangement de base (4) et la plaque de recouvrement (3) sont espacées entre elles de sorte qu'elles permettent de ranger et serrer entre elles la petite équerre à dessin (2) et/ou une règle (11), le cas échéant avec interposition d'un élément de maintien.

6. Dispositif (1) selon une des revendications 1 à 5, **caractérisé en ce qu'**au-dessus de la pièce de rangement de base (4), entre deux plaques de recouvrement (3, 10) situées dans un même plan, est prévu un compartiment parallélépipédique pour une gomme (9), au moins une paroi délimitant le compartiment comprenant des tétons de serrage 13 saillant à l'intérieur du compartiment.

7. Dispositif (1) selon une des revendications 1 à 6, **caractérisé en ce que** la pièce de rangement de base (4) présentant une forme triangulaire est dotée d'une échelle avec des graduations dans la région de l'hypoténuse et que ces graduations sont munies d'un point zéro avec un point de fixation de compas (0).

8. Dispositif (1) selon une des revendications 1 à 7, **caractérisé en ce que** le porte-crayon (12) est guidé de façon coulissante dans la rainure en T (16) dans la direction longitudinale de rangement du crayon à l'intérieur de segments de coulissement, ces segments de coulissement étant délimités par des éléments de crantage (14).
